# EUROPÄISCHE PATENTSCHRIFT

(11) **EP 0 816 258 B1**
(45) Veröffentlichungstag und Bekanntmachung des Hinweises auf die Patenterteilung: **17.05.2006**
(21) Anmeldenummer: 97110715.6
(22) Anmeldetag: 01.07.1997
(51) Int. Cl.: B65D 90/04

(54) **Tank mit innerer und/oder äusserer doppelwandiger Verkleidung**
Tank with inner/outer double-walled liner
Réservoir avec revêtement interbe et/ou externe à double paroi

(30) Priorität: 02.07.1996 DE 19626558
(43) Veröffentlichungstag der Anmeldung: 07.01.1998
(73) Patentinhaber: PARABEAM Industrie- en Handelsonderneming B.V., NL-5705 AL Helmond (NL)
(72) Erfinder: Zandbergen, Jaap A., 5671 CR Nuenen (NL); Swinkels, Cornelius T.J.M., 5704 KX Helmond (NL)
(74) Vertreter: Sparing Röhl Henseler Patentanwälte European Patent Attorneys

(56) Entgegenhaltungen:
- EP-A- 0 436 210
- EP-A- 0 470 321
- EP-A- 0 504 708
- EP-A- 0 602 471
- DE-A- 3 903 216

## Beschreibung

Die Erfindung betrifft einen Tank mit innerer und/oder äußerer doppelwandiger Verkleidung nach dem Oberbegriff des Anspruchs 1.

Derartige Tankwandungen mit Verkleidung haben den Vorteil einer verbesserten Korrosionsbeständigkeit und erlauben eine Lecküberwachung in der doppelwandigen Verkleidung, so daß im Falle eines Lecks Umweltschäden weitgehend vermieden werden.

Damit im Falle eines Lecks die doppelwandige Verkleidung der gegebenenfalls auftretenden Druckbelastung auf der Innen- oder Außenseite der Tankwandung standhalten kann, muß diese eine ausreichende Druck- und Scherfestigkeit besitzen. Andererseits darf die Scherfestigkeit der Verkleidung nicht zu hoch sein, um ein unvollständiges Anhaften und/oder Ablösen der Verkleidung von der Tankwandung zu vermeiden.

Aus der EP-A-0 504 708 ist ein faserverstärkter Kunststoffhohlkörper bekannt, der aus einer harzgetränkten Wicklung hochfester Fasern unter Verwendung eines härtenden Harzes besteht. Zur Ausbildung einer Tankwand mit einer schnell aufbaubaren Wandstärke ist vorgesehen, daß eine den Hohlkörperraum auskleidende, doppelwandige Haut aus einer unaufgeschnittenen Doppelpolware mit beabstandeter Ober- und Unterware sowie bindenden Polfäden in Form einer Wicklung eines oder mehrerer Gewebebänder eingewickelt und gehärtet ist. Hierdurch wird eine Tankwand mit einer inneren Sicherheitswand gebildet.

Aufgabe der Erfindung ist es daher, einen Tank mit einer inneren und/oder äußeren doppelwandigen Verkleidung zu schaffen, dessen Verkleidung eine verbesserte Stabilität besitzt.

Diese Aufgabe wird durch die Merkmale des Anspruchs 1 gelöst.

Hierdurch wird eine Tank mit einer inneren und/oder äußeren doppelwandigen Verkleidung geschaffen, dessen Verkleidung für eine ausreichende Scherfestigkeit einer flachen Doppelpolware sorgt, wobei noch eine hinreichende Durchlässigkeit verbleibt, die für das Aufspüren von Lecks, insbesondere mit Druckluft, geeignet ist. Die eingesetzte Doppelpolware ist flach und damit kostengünstig herstellbar.

Vorzugsweise sind die Ober- und Unterware eine Webware, in die die Polfäden unter Umschlingung von jeweils 5 bis 7 Schußfäden eingebunden sind. Je nach Wahl der Fadenstärke sind auf diese Weise die Abstände zwischen den Stegen bzw. Stegwänden und damit die Breite der Hohlraumkanäle einstellbar.

Als Fasermaterial für die Ober- und Unterware als auch die Polfäden sind hochfeste Fasern, insbesondere Glasfasern, bevorzugt.

Das Anhaften der Doppelpolware auf der Tankwandung erfolgt vorzugsweise unter Vermittlung eines Harzes, das mit Glasfasern verstärkt sein kann und als Laminat die Doppelpolware beidseitig verstärken kann.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels der Erfindung näher erläutert.
- Fig. 1: zeigt schematisch ein Teilstück einer Tankwand gemäß einem ersten Ausführungsbeispiel der Erfindung, wobei kopfseitig eine obere Laminatlage und eine Oberware einer Doppelpolware teilweise weggelassen sind,
- Fig. 2: zeigt schematisch und teilweise ein Teilstück einer Bindung einer Doppelpolwebware der Tankwand gemäß Figur 1,
- Fig. 3: zeigt schematisch ein Teilstück einer Tankwand gemäß einem zweiten Ausführungsbeispiel der Erfindung, wobei kopfseitig eine obere Laminatlage und eine 0berware einer Doppelpolware teilweise weggelassen sind.

Fig. 1 zeigt ein Teilstück einer Tankwand 1 eines im allgemeinen zylinderförmigen Tanks zur Aufnahme von fließ- oder schüttfähigen Gütern, wie insbesondere Chemikalien und petrochemischen Massengütern. An der Außen-oder Innenseite der Tankwand 1 ist eine doppelwandige Verkleidung 2 befestigt. Die Befestigung erfolgt vorzugsweise durch Anhaftung über ein härtbares Harz, insbesondere ein duromeres Reaktionsharz, wie z. B. Polyesterharz. Eine insbesondere aus Stahl bestehende Tankwand 1 kann durch Aufrauhen, insbesondere durch Verwendung eines Sandstrahlverfahrens, vorbehandelt werden. Eine aufgerauhte Tankwand 1 verbessert das Anhaften der Verkleidung 2.

Die doppelwandige Verkleidung 2 umfaßt eine durch ein härtbares Harz versteifte Doppelpolware 3, die in einer oder mehreren nebeneinander gelegten Bahnen die Tankwand 1 in Radial- oder Längsrichtung verlaufend verkleidet.

Die Doppelpolware 3 ist eine unaufgeschnittene Mehrlagenware mit einer 0berware 4 und einer Unterware 5, die miteinander verbunden sind und zueinander beabstandet gehalten werden durch Polfäden 6 (vgl. Fig. 2), die zwischen der Oberware 4 und der Unterware 5 hin- und herwechseln und dort Stege 7, 8 bilden. Durch Verharzen mit einem härtbaren Harz sind die Oberware 4, die Unterware 5 und die Stege 7, 8 zu einem Bauteil versteift.

Die Polfäden 6 sind dabei derart in die 0berware 4 und die Unterware 5 eingebunden, daß zwischen jeweils zwei benachbarten, von den Polfäden 6 beim Kreuzen zwischen 0berware 4 und Unterware 5 gebildeten Stegen 7 und 8, ein Längenabschnitt A von 5 bis 8 mm liegt. Handelt es sich bei der Doppelpolware vorzugsweise um eine Webware mit verkreuzten Schußfäden 9 und Kettfäden (nicht dargestellt in Fig. 2), so kann dieser Längenabschnitt A durch eine Einbindung der Polfäden 6 unter Umschlingung von jeweils fünf bis sieben Schußfäden 9 in der Oberware 4 und Unterware 5 eingestellt werden. In Fig. 2 ist eine Umschlingung von jeweils fünf Schußfäden 9 dargestellt. Vorzugsweise sind bei einer Webware als Doppelpolware auch zwei Kettsysteme an Polfäden 6 vorgesehen, die abwechselnd in die Oberware 4 und Unterware 5 einbinden. Die Dichte der unverharzten Ober- und Unterware 4, 5 kann über die Zahl der Kettfäden und Schußfäden 9 pro Quadratzentimeter eingestellt werden. Werden eine lockere Ober- und Unterware 4, 5 gewünscht, um Lecks in der Tankwand 1 möglichst umgehend anzuzeigen, so können weniger Schußfäden als Heftfäden pro Quadratzentimeter verteilt werden. Beispielsweise sind bei 10 Heftfäden pro Quadratzentimeter nur 9 oder 9,5 Schußfäden 9 verteilt. Die Ober- und Unterware sind dann in einem gewissen Umfang undicht.

Die Höhe der Stege 7, 8 beträgt nur 2,5 bis 3,5 mm. Die Polfäden 6 sind ferner nebeneinander derart eingebunden, daß die gebildeten Stege 7, 8 linienartige und parallel zueinander verlaufende Stegwände 10 aus einer Vielzahl einzelner Stege 7, 8 in Stegreihen bilden, die zusammen mit der Oberware 4 und der Unterware 5 einzelne Hohlraumkanäle 11 begrenzen. Die Höhe der Stege 7, 8 und damit der Stegwände 10 ist folglich kleiner als die Breite der Stewandabstände. Die Stegwandabstände können mehr als doppelt so groß sein wie die Höhe der Stegwände 10.

Die Stege 7, 8 entlang der Stegwände 10 sind derart in das erhärtete Harz eingebettet, daß die Stegwände 10 überwiegend verschlossen sind. Die Oberware 4 und die Unterware 5 bilden somit zwei mit Abstand zueinanderliegende und versteifte Wandungen, dessen zwischenliegender Rauminhalt nur teilweise durch die ebenfalls versteiften Stegwände 10 gefüllt und sonst im wesentlichen leer ist.

Als Fasermaterial für die Oberware 4, die Unterware 5 und die Polfäden 6 sowie deren Stege 7, 8 dienen hochfeste Fasern, wie z.B. Glasfasern, Kohlenstoffasern und Aramidfasern. Die verwendeten Fasern können dabei entweder als Stapelfasern zu Garnen versponnen oder als Mono- oder Multifilamente ausgebildet sein.

Die Verkleidung 2 kann schließlich mit einer Laminatlage 12. 13 aus vorzugsweise glasfaserverstärktem Kunststoff ein- oder beidseitig verstärkt und abgedeckt sein. Die obere Laminatlage 12 kann mittels einer Deckschicht überzogen sein, wodurch eine besonders glatte Außenhaut erhalten wird, die zudem eine Versiegelung bewirken kann. Die untere Laminatlage 13 kann eine Zwischenschicht zwischen Tankwand 1 und Verkleidung 2 bilden, die einen zusätzlichen Aufbau der Tankwand 1 bewirkt und damit die Lebensdauer eines Tanks erhöht.

Zur Anbringung der Verkleidung 2 an der Tankwand 1 können eine oder mehrere Bahnen der Doppelpolware in Radialrichtung des Tanks derart aufgelegt werden, daß eine tankoberseitige Naht gebildet wird. Alternativ kann ein Anlegen in Längsrichtung des Tanks erfolgen. Die Hohlraumkanäle 11 können dabei in einem Naht- oder Anschlußbereich enden und über diesen miteinander kommunizieren, so daß auch bei einem weitgehenden Verschluß der Stegwände 10 die verschiedenen Hohlraumkanäle miteinander verbunden sind, wodurch die Lecküberwachung sich über die gesamte Verkleidung erstrecken kann. Sind die Stegwände 10, insbesondere die Bereiche zwischen den einzelnen Stegen in einer Stegreihe, durch die Harztränkung nicht vollständig verschlossen, so können die Hohlkanäle 11 auch über die Stegwände 10 miteinander kommunizieren.

Zur Harztränkung der Doppelpolware dient ein härtendes Reaktionsharz, wie z.B. ungesättigter Polyester, Epoxide, Vinylester, Phenole, PUR, Silicone (SI), Polyimide (PI) oder Polyamidimide (PAI). Ebenso geeignet sind UV-härtende Harze.

Eine Lecküberwachung erfolgt in der Verkleidung 2 mittels bekannter Lecküberwachungssysteme.

Das weitere Ausführungsbeispiel gemäß Fig. 3 unterscheidet sich von dem vorstehend beschriebenen lediglich dadurch, daß die Verkleidung 2 unmittelbar auf der Tankwand 1 haftet. Die Zwischenschicht 13 gemäß Fig. 1 entfällt. Im übrigen gelten die vorstehenden Ausführungsformen entsprechend.

## Patentansprüche

1. Tank mit einer inneren und/oder äußeren Verkleidung, umfassend eine Tankwand, eine daran haftende doppelwandige Verkleidung (2) aus einer durch eine härtbare Harztränkung versteiften Doppelpolware, bei der eine Ober- und Unterware (4, 5) durch von Polfäden (6) gebildete Stege (7, 8) beabstandet verbunden sind, und mit einer abschließenden Laminatlage, **dadurch gekennzeichnet, daß** die Stege (7, 8) linienartig sich erstreckende Stegwände (10) zwischen der Ober- und Unterware (4, 5) aus jeweils einer Vielzahl nebeneinander angeordneten Polfäden (6) bilden, wobei die Stegwände (10), welche durch in gehärtetes Harz eingebettete Stege (7, 8) überwiegend geschlossen sind, mit kleinen Steghöhen von 2,5 bis 3,5 mm und dazu größeren Stegwandabständen von 5 bis 8 mm parallel zueinander und in einer Richtung verlaufen und zusammen mit der Ober- und Unterware (4,5) einzelne Hohlraumkanäle (11) begrenzen.

2. Tank nach Anspruch 1, **dadurch gekennzeichnet, daß** die einzelnen Hohlkanäle (11) über die Stegwände (10) miteinander kommunizieren.

3. Tank nach Anspruch 1 oder 2, **dadurch gekennzeichnet, daß** die Ober-und Unterware (4, 5) eine Webware mit verkreuzten Kett- und Schußfäden (9) ist und die Polfäden (6) mit einer Umschlingung von jeweils fünf bis sieben Schußfäden (9) in die Ober- und Unterware (4, 5) eingebunden sind.

4. Tank nach einem der Ansprüche 1 bis 3, **dadurch gekennzeichnet, daß** die Ober- und Unterware (4, 5) und die Polfäden (6) aus hochfesten Fasern, insbesondere Glasfasern, bestehen.

5. Tank nach einem der Ansprüche 1 bis 4, **dadurch gekennzeichnet, daß** die Verkleidung (2) aus einzelnen mit einer tankoberseitigen Naht aneinandergesetzten Bahnen bestehend auf der Tankwand (1) unter Vermittlung eines aufschrumpfbaren Harzes haftet.

6. Tank nach einem der Ansprüche 1 bis 5, **dadurch gekennzeichnet, daß** die Laminatlage (12) ein glasfaserverstärktes Harzlaminat ist.

7. Tank nach einem der Ansprüche 1 bis 6, **dadurch gekennzeichnet, daß** die Verkleidung (2) auf einer durch die Vorbehandlung aufgerauhten Tankwand (1) haftet.

8. Tank nach einem der Ansprüche 1 bis 7, **dadurch gekennzeichnet, daß** zwischen der Tankwand (1) und der Verkleidung (2) eine Zwischenschicht (13) angeordnet ist.

9. Tank nach Anspruch 8, **dadurch gekennzeichnet, daß** die Zwischenschicht aus einem gehärteten glasfaserverstärkten Harzlaminat besteht.

10. Tank nach einem der Ansprüche 1 bis 9, **dadurch gekennzeichnet, daß** die Ober- und Unterware (4, 5) aus jeweils einem Gewebe bestehen, dessen Dichte derart eingestellt ist, daß weniger Schußfäden als Kettfäden pro Quadratzentimeter verteilt sind.

11. Tank nach einem der Ansprüche 1 bis 10, **dadurch gekennzeichnet, daß** die Laminatlage (12) mit einer Deckschicht überzogen ist.

## Claims

1. Tank with an inner and/or outer lining, comprising a tank wall and a double-walled lining (2) adhering to the latter and consisting of a double pile fabric which is reinforced by a curable impregnated resin and in which an upper and a lower fabric (4, 5) are connected so as to be spaced from one another by means of webs (7, 8) formed by pile threads (6), and with a closing-off laminate ply, **characterized in that** the webs (7, 8) form, between the upper and the lower fabric (4, 5), web walls (10) extending linearly and consisting in each case of a multiplicity of pile threads (6) arranged next to one another, and the web walls (10), which are predominantly closed by webs (7, 8) embedded into cured resin, extend in one direction and parallel to one another with small web heights of 2.5 to 3.5 mm and with web wall spacings, greater than these, of 5 to 8 mm and, together with the upper and the lower fabric (4, 5), delimit individual cavity ducts (11).

2. Tank according to Claim 1, **characterized in that** the individual cavity ducts (11) communicate with one another via the web walls (10).

3. Tank according to Claim 1 or 2, **characterized in that** the upper and the lower fabric (4, 5) are a woven fabric with crossed warp and weft threads (9), and the pile threads (6) are bound into the upper and lower fabric (4, 5), in each case looping round five to seven weft threads (9).

4. Tank according to one of Claims 1 to 3, **characterized in that** the upper and lower fabric (4, 5) and the pile threads (6) consist of high-strength fibres, particularly glass fibres.

5. Tank according to one of Claims 1 to 4, **characterized in that** the lining (2), consisting of individual sheets placed against one another along a seam located on the topside of the tank, adheres to the tank wall (1) by means of a shrink-on resin.

6. Tank according to one of Claims 1 to 5, **characterized in that** the laminate ply (12) is a glass-fibre-reinforced resin laminate.

7. Tank according to one of Claims 1 to 6, **characterized in that** the lining (2) adheres to a tank wall (1) roughened by pretreatment.

8. Tank according to one of Claims 1 to 7, **characterized in that** an intermediate layer (13) is arranged between the tank wall (1) and the lining (2).

9. Tank according to Claim 8, **characterized in that** the intermediate layer consists of a cured glass-fibre-reinforced resin laminate.

10. Tank according to one of Claims 1 to 9, **characterized in that** the upper and lower fabrics (4, 5) each consist of a woven fabric, the density of which is adjusted in such a way that fewer weft threads than warp threads are distributed per square centimetre.

11. Tank according to one of Claims 1 to 10, **characterized in that** the laminate ply (12) is covered with a covering layer.

## Revendications

1. Réservoir avec un revêtement intérieur et/ou extérieur comprenant une paroi de réservoir et un revêtement à paroi double (2) adhérant à cette dernière et formé d'un tissu à poils doubles renforcé par une imprégnation de résine durcissable, dans lequel un tissu supérieur et un tissu inférieur (4, 5) sont connectés à distance l'un de l'autre par le biais de traverses (7, 8) formées par des fils de poils (6), et avec une couche de séparation, **caractérisé en ce que** les traverses (7, 8) comportent des parois de traverses (10) qui s'étendent linéairement entre le tissu supérieur et le tissu inférieur (4, 5) et qui sont formées chacune d'une pluralité de fils de poils (6) disposés les uns à côté des autres, les parois des traverses (10) qui sont fermées de manière prédominante par les traverses (7, 8) enrobées dans la résine durcie s'étendant parallèlement les unes aux autres et dans une seule direction avec des petites hauteurs de traverses comprises entre 2,5 et 3,5 mm de même qu'avec de plus grands espacements entre les parois des traverses compris entre 5 et 8 mm et délimitant conjointement avec les tissus supérieur et inférieur (4, 5) des canaux creux (11) individuels.

2. Réservoir selon la revendication 1, **caractérisé en ce que** les canaux creux individuels (11) communiquent ensemble via les parois de traverses (10).

3. Réservoir selon l'une quelconque des revendications 1 ou 2, **caractérisé en ce que** le tissu supérieur et le tissu inférieur (4, 5) est un tissu tissé avec des fils de chaîne et des fils de trame croisés (9), et **en ce que** les fils de poils (6) sont raccordés au tissu supérieur et inférieur (4, 5) avec un bouclage de cinq à sept fils de trame (9) à chaque fois.

4. Réservoir selon l'une quelconque des revendications 1 à 3, **caractérisé en ce que** le tissu supérieur et inférieur (4, 5) et les fils de poils (6) sont constitués de fibres à résistance élevée, en particulier des fibres de verre.

5. Réservoir selon l'une quelconque des revendications 1 à 4, **caractérisé en ce que** le revêtement (2) consistant en pans individuels placés les uns à côté des autres le long d'une ligne de joint située sur le dessus du réservoir adhère à la paroi (1) du réservoir par l'intermédiaire d'une résine posable à chaud.

6. Réservoir selon l'une quelconque des revendications 1 à 5, **caractérisé en ce que** la couche laminée (12) est un laminé en résine renforcé par des fibres de verre.

7. Réservoir selon l'une quelconque des revendications 1 à 6, **caractérisé en ce que** le revêtement (2) adhère à une paroi (1) du réservoir égratignée par préconditionnement.

8. Réservoir selon l'une quelconque des revendications 1 à 7, **caractérisé en ce qu'**une couche intermédiaire (13) est disposée entre la paroi (11) du réservoir et le revêtement (2).

9. Réservoir selon la revendication 8, **caractérisé en ce que** la couche intermédiaire se constitue d'un laminé en résine durci renforcé par des fibres de verre.

10. Réservoir selon l'une quelconque des revendications 1 à 9, **caractérisé en ce que** les tissus supérieur et inférieur (4, 5) se composent chacun d'un tissu tissé dont la densité est ajustée de façon que moins de fils de chaîne que de fils de trame soient répartis par centimètre carré.

11. Réservoir selon l'une quelconque des revendications 1 à10, **caractérisé en ce que** la couche laminée (12) est recouverte d'une couche de recouvrement.
